# EUROPÄISCHE PATENTSCHRIFT

(11) **EP 3 260 634 B1**
(45) Veröffentlichungstag und Bekanntmachung des Hinweises auf die Patenterteilung: **29.07.2020**
(21) Anmeldenummer: 17170831.6
(22) Anmeldetag: 12.05.2017
(51) Int. Cl.: E05B 45/06, E05B 63/00, E05B 65/10, E05B 13/00, G08B 13/02, E05B 47/00

(54) **VORRICHTUNG ZUR SICHERUNG UND/ODER ÜBERWACHUNG VON VERSCHLUSSELEMENTEN**
DEVICE FOR SECURING AND/OR MONITORING CLOSURE ELEMENTS
DISPOSITIF DESTINÉ À SÉCURISER ET/OU SURVEILLER DES ÉLÉMENTS DE FERMETURE

(30) Priorität: 24.06.2016 DE 202016103349 U
(43) Veröffentlichungstag der Anmeldung: 27.12.2017
(73) Patentinhaber: GfS-Gesellschaft für Sicherheitstechnik mbH, 21079 Hamburg (DE)
(72) Erfinder:
(74) Vertreter: Raffay & Fleck

(56) Entgegenhaltungen:
- DE-U1- 8 914 737
- DE-U1- 20 208 183
- DE-U1-202008 000 326
- US-A- 4 257 631
- US-A1- 2015 322 696

## Beschreibung

Die vorliegende Erfindung betrifft eine Vorrichtung zur Sicherung und/oder Überwachung von Verschlusselementen.

Derartige Vorrichtungen sind im Stand der Technik allgemein bekannt. Sie sollen einerseits ein unkontrolliertes und nicht überwachtes Öffnen von Verschlusselementen verhindern, andererseits soll aber auch sichergestellt sein, dass das Verschlusselement im Notfall ungehindert geöffnet werden kann.

Hierbei bezeichnet ein Verschlusselement eine Tür, ein Fenster oder dgl. Derartige Verschlusselemente können bewegliche Betätigungsmittel zum Betätigen der Schließanordnung des Verschlusselementes aufweisen, z. B. eine Klinke, einen Hebel, einen Riegel oder dgl.

So ist in der DE 202 08 183 U1 eine Sicherung von Notausgangstüren offenbart, die unterhalb einer Türklinke angeordnet ist. Die entsprechende Vorrichtung weist ein Basisteil und ein relativ zum Basisteil bewegliches Teil auf. Durch die Betätigung der Türklinke ist das relativ zum Basisteil bewegliche Teil mechanisch senkrecht nach unten aus einer Grundstellung in eine Voralarmstellung gegen die Kraft einer Rückstellfeder drückbar. Nach Überschreiten der Federkraft fällt die Vorrichtung unter Schwerkrafteinwirkung in eine Freigabestellung. Die Türklinke ist freigegeben und die Tür kann geöffnet werden. Gleichzeitig wird ein Alarm ausgelöst. Um den Alarm zu stoppen und/oder die Vorrichtung in ihre Grundstellung zurückzuführen, ist ein Berechtigungsmittel, das als Schlüssel ausgeführt ist, notwendig. Zum Stand der Technik sei auch auf die Druckschrift DE 20 2008 000326 U1 verwiesen.

Ein Problem dabei ist, dass auch nicht in einer Notsituation befindliche Personen unkontrolliert derartige Notausgangstüren oder dgl. öffnen und somit Gebäude oder Räume über Durchgänge verlassen können, die eigentlich nur für Notsituation vorgesehen sind (Fehlbenutzung). Zwar wird in diesem Fall durch den Alarm angezeigt, dass die jeweilige Notausgangstür oder dgl. geöffnet wurde, doch kann eine solche Fehlbenutzung nicht vorab unterbunden werden.

Der Erfindung liegt dabei die Aufgabe zugrunde, eine Vorrichtung zur Sicherung und/oder Überwachung von Verschlusselementen derart zu modifizieren, dass eine Bewegung und/oder Verlagerung des Betätigungsmittels infolge einer Betätigung des Betätigungsmittels und das Auslösen der Freigabestellung mechanisch voneinander entkoppelt sind, um so eine Fehlbenutzung des Verschlusselements unterbinden zu können.

Diese Aufgabe wird gelöst durch die Vorrichtung zur Sicherung und/oder Überwachung von Verschlusselementen mit den Merkmalen des Anspruchs 1. Vorteilhafte Weiterbildungen einer solchen Vorrichtung sind in den abhängigen Ansprüchen 2 bis 18 bezeichnet. Einen weiteren Aspekt der Erfindung bildet ein System zur Sicherung und/oder Überwachung von Verschlusselementen mit den Merkmalen des Anspruchs 19. Vorteilhafte Weiterbildungen eines solchen Systems sind in dem abhängigen Anspruch 20 bezeichnet.

Bei einer entsprechenden Vorrichtung aufweisend ein Basisteil und ein relativ zum Basisteil bewegliches Teil, wobei die Vorrichtung an einem Verschlusselement in einem Bewegungsbereich, insbesondere unterhalb, eines beweglichen Betätigungsmittels zur Betätigung der Schließanordnung angeordnet ist, besteht nun der erfindungsgemäße Ansatz darin, dass das relativ zum Basisteil bewegliche Teil durch eine zwischen einem Elektromagneten und mindestens einem magnetisierten oder magnetisierbaren Gegenstück wirkende Magnetkraft in der Grundstellung gehalten wird. Bei einer Auslösung der Freigabestellung, z. B. nach einer Betätigung des Betätigungsmittels, fällt das relativ zum Basisteil bewegliche Teil unter Schwerkraftwirkung in diese Freigabestellung. Diese Konstruktion ermöglicht so einen elektrischen Auslösemechanismus für das Fallen des relativ zum Basisteil beweglichen Teils in die Freigabestellung, sodass das Auslösen der Freigabestellung mechanisch von der Bewegung und/oder Verlagerung des Betätigungsmittels infolge einer Betätigung des Betätigungsmittels entkoppelt ist. Hierbei kann ein Verschlusselement eine Tür, ein Fenster, eine Klappe, eine Abdeckung oder eine Luke beinhalten. Weiter kann ein Betätigungsmittel eine Klinke, einen Hebel, eine Panikstange oder einen Riegel umfassen. Ein magnetisiertes oder magnetisierbares Gegenstück kann eine Eisenplatte, ein Eisenstück oder einen Magneten, insbesondere einen Permanentmagnet, beinhalten.

In einem Bewegungsbereich des beweglichen Betätigungsmittels kann bedeuten, dass die Vorrichtung derart angeordnet ist, dass diese durch die Bewegung und/oder Verlagerung des beweglichen Betätigungsmittels in Wirkkontakt mit dem beweglichen Betätigungsmittel kommt. Unterhalb des Betätigungsmittels angebracht kann bedeuten, senkrecht unter dem Betätigungsmittel mit oder ohne Abstand oder seitlich versetzt unter dem Betätigungsmittel mit oder ohne Abstand angeschraubt, angeklebt oder dgl.

Um eine Betätigung des Betätigungsmittels zu identifizieren, kann die Vorrichtung einen Sensor beinhalten, der eine Bewegung und/oder Verlagerung des Betätigungsmittels detektiert. In einer vorteilhaften Weiterbildung wird der Sensor durch die Bewegung des Betätigungsmittels bewegt und/oder steht mit diesem in Wirkkontakt. Hierbei kann der Sensor einen Taster, einen Mikroschalter, einen Lagesensor oder dgl. umfassen oder durch einen solchen gebildet werden.

Auch kann die Vorrichtung einen Zähler oder ein Verzögerungsglied beinhalten, das infolge einer durch den Sensor detektierten Bewegung und/oder Verlagerung des Betätigungsmittels aktiviert wird und eine vorgegebene Zeitdauer abzählt, wobei das bewegliche Teil nach Ablauf der vorgegebenen Zeitdauer des Zählers oder des Verzögerungsgliedes nach unten aus der Grundstellung in die Freigabestellung fällt.

Weiter kann der Sensor, wenn dieser eine Bewegung detektiert hat, den Zähler oder das Verzögerungsglied und/oder die Ausgabe des Alarmsignals unmittelbar aktivieren und/oder die Stärke des Magnetfeldes des Elektromagneten beeinflussen bzw. den Elektromagneten ausschalten und so die Freigabestellung auslösen, wenn die vorgegebene Zeitdauer des Zählers oder des Verzögerungsgliedes abgelaufen ist. Alternativ oder zusätzlich kann die Vorrichtung einen Schalter umfassen, der durch den Sensor aktiviert wird, wenn dieser eine Bewegung und/oder Verlagerung des Betätigungsmittels detektiert hat, wobei der aktivierte Schalter den Zähler oder das Verzögerungsglied aktiviert, die Ausgabe eines Alarmsignals aktiviert und/oder die Stärke des Magnetfeldes des Elektromagneten beeinflusst bzw. den Elektromagneten ausschaltet und so die Freigabestellung auslöst, wenn die vorgegebene Zeitdauer des Zählers oder des Verzögerungsgliedes abgelaufen ist.

Ein Alarmsignal kann umfassen Töne, Sprachnachrichten, optische Signale oder dgl. Dabei kann das Alarmsignal unter anderem die Aufgabe erfüllen die verbleibende Verzögerungszeit bis zur Freigabe des Verschlusselementes aufzuzeigen.

In einer vorteilhaften Weiterbildung ist der Elektromagnet auf dem relativ zum Basisteil beweglichen Teil angeordnet und das mindestens eine magnetisierte oder magnetisierbare Gegenstück ist auf dem Basisteil angeordnet.

Aufgebracht kann beinhalten, dass der Elektromagnet bzw. das Gegenstück auf dem relativ zum Basisteil beweglichen Teil bzw. dem Basisteil aufgeschraubt, schwimmend gelagert und/oder aufgeklebt ist.

Auch kann eine zentrale Steuereinheit eingerichtet sein, die mit der Vorrichtung in Verbindung steht, um eine zentrale Steuerung der Vorrichtung zu ermöglichen. So kann die zentrale Steuereinheit mit einem über die Verbindung gesendeten Impuls die Freigabestellung auslösen, ohne dass der Sensor eine Bewegung und/oder Verlagerung des Betätigungsmittels detektiert hat. Für den Fall, dass die Vorrichtung einen Zähler oder ein Verzögerungsglied aufweist, kann die zentrale Steuereinheit ein über die Verbindung gesendetes Signal erhalten, wenn der Zähler oder das Verzögerungsglied aktiviert wird, und/oder das Abzählen der vorgegebenen Zeitdauer des Zählers oder des Verzögerungsgliedes durch ein über die Verbindung gesendetes Signal unterbrechen. Im Besonderen kann die Freigabestellung durch eine Reduzierung oder ein Abschalten der Magnetkraft ausgelöst werden. In einer weiteren vorteilhaften Weiterbildung kann die zentrale Steuerung auch durch ein über die Verbindung gesendetes Signal die vorgegebene Zeitdauer ändern, insbesondere auf null setzen, sodass die Freigabestellung mit einer anderen Zeitverzögerung, insbesondere sofort, durch eine von dem Sensor detektierte Bewegung und/oder Verlagerung des Betätigungsmittels ausgelöst wird. Hierbei kann eine Verbindung eine elektrische Versorgungsverbindung, eine Funkverbindung oder eine Daten übertragende Verbindung umfassen.

Alternativ kann die zentrale Steuereinheit den Zähler oder das Verzögerungsglied beinhalten, sodass die zentrale Steuereinheit ein über die Verbindung gesendetes Signal erhält, wenn der Sensor eine Bewegung und/oder Verlagerung des Betätigungsmittels detektiert hat, und den Zähler oder das Verzögerungsglied direkt aktiviert bzw. das Abzählen der vorgegebenen Zähldauer des Zählers oder des Verzögerungsgliedes unmittelbar unterbrechen kann.

Für den Fall, dass die Vorrichtung einen Sensor sowie einen Zähler oder ein Verzögerungsglied aufweist, kann der Sensor auch in einer weiteren vorteilhaften Variante mit einer Datenverarbeitungseinheit verbunden sein, die in der Vorrichtung eingerichtet ist. So sind im Besonderen über die Datenverarbeitungseinheit verschiedene auszulösende Aktionen der Vorrichtung in Abhängigkeit einer Bewegung und/oder Verlagerung des Betätigungsmittels einstellbar, wie z. B. eine sofortige Auslösung der Freigabestellung oder eine zeitlich versetzte, über den Zähler oder das Verzögerungsglied einstellbare Auslösung der Freigabestellung sowie verschiedene Alarmsignalvarianten.

Insbesondere kann über die Datenverarbeitungseinheit eine einfache Zeitverzögerung (t1) gemäß der DIN EN 13637 einstellbar sein, d. h. eine festgelegte Zeitverzögerung zwischen einer Bewegung und/oder Verlagerung des Betätigungsmittels und der Auslösung der Freigabestellung. Insbesondere kann auch eine zweifache Zeitverzögerung (t1 + t2) gemäß der DIN EN 13637 über die Datenverarbeitungseinheit einstellbar sein, d. h. eine Zeitverzögerung (t1) mit der zusätzlichen Möglichkeit des manuellen Auslösens einer weiteren Zeitverzögerung (t2) durch die zentrale Steuereinheit.

Insbesondere beträgt die einfache Zeitverzögerung t1 = maximal 15 s und die zweifache Zeitverzögerung t1 = maximal 15 s sowie t2 = maximal 180 s.

Auch kann eine Pufferbatterie in der Vorrichtung eingerichtet sein, die eine einwandfreie Funktion der Vorrichtung auch bei einem Ausfall der Stromversorgung gewährleistet.

In einer weiteren vorteilhaften Weiterbildung sind der Elektromagnet und das mindestens eine magnetisierte oder magnetisierbare Gegenstück senkrecht übereinander angeordnet, wobei sich der Elektromagnet insbesondere vertikal unterhalb dem mindesten einen magnetisierten oder magnetisierbaren Gegenstück befindet.

Um auch außerhalb einer Notfallsituation eine geöffnete Position des Verschlusselements ohne Alarmsignal gewährleisten zu können, also eine Freigabe des Betätigungselementes zu ermöglichen, ohne dieses zuvor betätigt zu haben, oder ohne einen zuvor durch die zentrale Steuereinheit gesendeten Impuls, kann die Freigabestellung zusätzlich über ein Berechtigungsmittel eingestellt und rückgängig gemacht werden, ohne dass ein Alarm ausgelöst wird. Dabei kann das Berechtigungsmittel einen Schlüssel, Zahlencode, Transponder und/oder Ausweis umfassen.

Des Weiteren ist es von Vorteil, wenn die Vorrichtung eine auf dem beweglichen Teil lösbar befestigte Abdeckung beinhaltet und das bewegliche Teil auf dem an dem Verschlusselement befestigten Basisteil in die verschiedenen Stellungen verschiebbar ist.

Gleichwohl es die Aufgabe der vorliegenden Erfindung ist, die Bewegung/Verlagerung des Betätigungsmittels von der Auslösung der Freigabestellung zu entkoppeln, kann konstruktionsbedingt nicht ausgeschlossen werden, dass die Freigabestellung dennoch mechanisch durch eine Betätigung des Betätigungsmittels mit erhöhtem Kraftaufwand ausgelöst wird, durch die die zwischen dem Elektromagneten und dem magnetisierten oder magnetisierten Gegenstück bestehenden Magnetkraft überwunden wird. Hierbei kann die dafür notwendige Gewichtskraft, um die zwischen Elektromagneten und dem magnetisierten oder magnetisierbaren Gegenstück bestehenden Magnetkraft zu überwinden, abhängig von der Größe und Stärke des Magneten sein, bspw. 24 kg betragen. Allerdings ist eine derartige mechanische Auslösung nicht durch die vorliegende Erfindung vorgesehen, sodass ein Signal oder dgl. ertönen kann bzw. ein Signal an die zentrale Steuereinheit gesendet werden kann, um auf eine derartige Fehlbenutzung hinzuweisen.

In einem weiteren Aspekt der Erfindung wird ein System zur Sicherung und/oder Überwachung von Verschlusselementen bereitgestellt. Dieses beinhaltet eine zentrale Steuereinheit, mindestens eine, vorzugsweise mehrere, Vorrichtungen zur Sicherung und/oder Überwachung von Verschlusselementen wie vorstehend beschrieben und eine oder mehrere Verbindungen, die die mindestens eine Vorrichtung zur Sicherung und/oder Überwachung von Verschlusselementen mit der zentralen Steuereinheit zur zentralen Steuerung der mindestens einen Vorrichtung verbindet, wobei die zentrale Steuereinheit ein über die eine oder mehrere Verbindungen gesendetes Signal erhält, wenn ein Zähler oder Verzögerungsglied der mindestens einen Vorrichtung zur Sicherung und/oder Überwachung von Verschlusselementen aktiviert wird und die zentrale Steuereinheit das Abzählen der vorgegebenen Zeitdauer des Zählers oder des Verzögerungsgliedes der mindestens einen Vorrichtung zur Sicherung und/oder Überwachung von Verschlusselementen durch ein über die eine oder mehreren Verbindungen gesendetes Signal unterbrechen kann.

In einer weiteren vorteilhaften Weiterbildung kann die zentrale Steuereinheit die Freigabestellung der mindestens einen Vorrichtung zur Sicherung und/oder Überwachung von Verschlusselementen durch einen über die eine oder mehreren Verbindungen gesendeten Impuls auslösen, ohne dass der Sensor der mindestens einen Vorrichtung zur Sicherung und/oder Überwachung von Verschlusselementen eine Bewegung und/oder Verlagerung des Betätigungsmittels detektiert hat. So kann eine sofortige Freigabe des Verschlusselementes in einer Notfallsituation gewährleistet werden, ohne dass zunächst das Betätigungselement betätigt werden muss. Auch kann bspw. die mindestens eine Vorrichtung direkt in Verbindung stehen mit einem oder mehreren Gefahrenmeldern, wie z. B. Rauchmelder, Gasmelder, Wärmewarnmelder oder dgl., sodass der eine oder mehrere Gefahrenmelder eingerichtet sind, die Freigabestellung mit einem über die Verbindung gesendeten Impuls auszulösen.

Weitere Vorteile und Merkmale der Erfindung ergeben sich aus der nachstehenden Beschreibung eines Ausführungsbeispiels anhand der beigefügten Figuren. Dabei zeigen:
- Figur 1: eine Frontansicht der erfindungsgemäßen Vorrichtung in der Grundstellung
- Figur 2: eine Frontansicht der erfindungsgemäßen Vorrichtung in der Freigabestellung
- Figur 3: eine Frontansicht der erfindungsgemäßen Vorrichtung in der Grundstellung ohne Abdeckung;
- Figur 4: eine Frontansicht der erfindungsgemäßen Vorrichtung in der Freigabestellung ohne Abdeckung
- Figur 5: eine Seitenansicht der erfindungsgemäßen Vorrichtung in der Grundstellung ohne Abdeckung
- Figur 6: eine Seitenansicht der erfindungsgemäßen Vorrichtung in der Freigabestellung ohne Abdeckung

Figur 1 und Figur 2 zeigen die erfindungsgemäße Vorrichtung 1 in der Grundstellung (Figur 1) bzw. in der Freigabestellung (Figur 2). Es sind dargestellt: ein Betätigungsmittel 2, eine Abdeckung 3, ein Sensor 4, ein Basisteil 5 sowie ein Zugang für ein Berechtigungsmittel 11. Das zur Betätigung der Schließanordnung angebrachte Betätigungsmittel 2 ist durch die Vorrichtung 1 gesperrt. Der Sensor 4 ist in diesem Ausführungsbeispiel als Taster ausgeführt und befindet sich im Bewegungsbereich des Betätigungsmittels, insbesondere unterhalb, des Betätigungsmittels. Das Basisteil 5 ist als Grundplatte ausgeführt, die auf dem Verschlusselement unterhalb des Betätigungsmittels 2 festgeschraubt ist. Das Berechtigungsmittel (nicht gezeigt) bzw. der Zugang 11 für das Berechtigungsmittels sind in diesem Ausführungsbeispiel als Schlüssel bzw. Schlüsselschloss ausgeführt. Über das Berechtigungsmittel kann eine Freigabe des Betätigungsmittels ermöglicht werden, ohne dieses zuvor betätigt zu haben, oder ohne einen zuvor von der zentralen Steuereinheit gesendeten Impuls. D.h. die Freigabestellung kann zusätzlich über ein Berechtigungsmittel eingestellt und rückgängig gemacht werden, ohne dass ein Alarm ausgelöst wird.

Figur 3 und Figur 4 zeigen jeweils eine Aufsicht der erfindungsgemäßen Vorrichtung in der Grundstellung (Figur 3) sowie in der Freigabestellung (Figur 4) ohne Abdeckung. Es sind dargestellt: das Basisteil 5, ein bewegliche Teil 10, ein magnetisiertes oder magnetisierbares Gegenstück 6, ein Elektromagnet 7, sowie ein Schalter 8, der mit dem als Taster ausgeführten Sensor 4 in Wirkkontakt steht. Der Elektromagnet 7 ist auf dem relativ zum Basisteil 5 beweglichen Teil 10 angebracht und auf einer Gummiauflage (nicht gezeigt) schwimmend gelagert um eine plan-parallele Anordnung des Elektromagneten 7 und des magnetisierten oder magnetisierbaren Gegenstücks 6 zu gewährleisten. Das magnetisierte oder magnetisierbare Gegenstück 6 ist auf dem Basisteil 5 aufgebracht. Dabei wird das relativ zum Basisteil 5 bewegliche Teil 10 durch die zwischen dem Elektromagneten 7 und dem magnetisierten oder magnetisierbaren Gegenstück 6 wirkende Magnetkraft in der gezeigten Grundstellung gehalten. D. h. das relativ zum Basisteil 5 bewegliche Teil 10 befindet sich in einer oberen Position. Der Elektromagnet 7 und das magnetisierte oder magnetisierbare Gegenstück 6 befinden sich in direktem Kontakt. Der Schalter 8 wird aktiviert, wenn der Sensor 4 eine Betätigung des Betätigungsmittels 2 detektiert. Dieser leitet ein Signal an eine Datenverarbeitungseinheit 9 (Figur 5 und 6) innerhalb der Vorrichtung, die den Zähler oder das Verzögerungsglied aktiviert, ein voreingestelltes Alarmsignal aktiviert und die Stärke des Magnetfeldes des Elektromagneten 7 beeinflusst oder den Elektromagneten 7 ausschaltet, wenn die vorgegebene Zähldauer des Zählers oder des Verzögerungsgliedes abgelaufen ist oder die Datenverarbeitungseinheit 9 einen Impuls von einer externen Steuereinheit (nicht gezeigt) erhält.

Wird die Freigabestellung ausgelöst und daher die zwischen dem Elektromagneten 7 und dem magnetisierten oder magnetisierbaren Gegenstück 6 wirkende Magnetkraft reduziert oder ausgeschaltet, fällt das bewegliche Teil 10 aufgrund der Schwerkraft in eine untere Position (Figur 4). Der Elektromagnet 7 und das magnetisierte oder magnetisierbare Gegenstück 6 befinden sich dann in keinem direkten Kontakt. In diesem Fall ist das an dem Verschlusselement zur Betätigung der Schließanordnung angebrachte Betätigungsmittel 2 durch die Vorrichtung freigeben.

Figur 5 und Figur 6 zeigen jeweils eine Seitenansicht der erfindungsgemäßen Vorrichtung ohne Abdeckung in der Grundstellung (Figur 5) und in der Freigabestellung (Figur 6). Über die Datenverarbeitungseinheit 9 sind verschiedene auszulösende Aktionen der Vorrichtung in Abhängigkeit einer Bewegung und/oder Verlagerung des Betätigungsmittels 2 einstellbar, wie z. B. eine sofortige Auslösung der Freigabestellung oder eine zeitlich versetzte, über den Zähler oder das Verzögerungsglied einstellbare Auslösung der Freigabestellung sowie verschiedene Alarmsignalvarianten wie z. B. Töne, Sprachnachrichten, optische Signale oder dgl.

### Bezugszeichenliste

- 1: Vorrichtung zu Sicherung und/oder Überwachung von Verschlusselementen
- 2: Betätigungsmittel
- 3: Abdeckung
- 4: Sensor
- 5: Basisteil
- 6: magnetisiertes oder magnetisierbares Gegenstück
- 7: Elektromagnet
- 8: Schalter
- 9: Datenverarbeitungseinheit
- 10: bewegliches Teil
- 11: Zugang für Berechtigungsmittel

## Patentansprüche

1. Vorrichtung zur Sicherung und/oder Überwachung von Verschlusselementen (1), insbesondere Notausgangstüren, mit einem beweglichen Betätigungsmittel zur Betätigung einer Schließanordnung, wobei die Vorrichtung (1) in einem Bewegungsbereich, insbesondere unterhalb, des beweglichen Betätigungsmittels (2) angeordnet ist und mindestens ein Basisteil (5) und ein durch Schwerkraft belastetes, relativ zum Basisteil (5) bewegliches Teil (10) aufweist, das nach einer Betätigung des Betätigungsmittels (2) senkrecht nach unten aus einer Grundstellung unter Schwerkrafteinwirkung in eine Freigabestellung fällt, wobei ein Alarm ausgelöst werden kann, **dadurch gekennzeichnet, dass** das relativ zum Basisteil (5) bewegliche Teil (10) durch eine zwischen einem Elektromagneten (7) und mindestens einem magnetisierten oder magnetisierbaren Gegenstück (6) wirkende Magnetkraft in der Grundstellung gehalten wird.

2. Vorrichtung zur Sicherung und/oder Überwachung von Verschlusselementen (1) nach Anspruch 1, **dadurch gekennzeichnet, dass** die Vorrichtung einen, insbesondere durch die Bewegung und/oder Verlagerung des Betätigungsmittels (2) bewegten und/oder mit diesem in Wirkkontakt stehenden, Sensor (4) beinhaltet, der eine Bewegung und/oder Verlagerung des Betätigungsmittels (2) detektiert.

3. Vorrichtung zur Sicherung und/oder Überwachung von Verschlusselementen (1) nach Anspruch 2, **dadurch gekennzeichnet, dass** die Vorrichtung (1) einen Zähler oder ein Verzögerungsglied beinhaltet, das infolge einer durch den Sensor (4) detektierten Bewegung und/oder Verlagerung des Betätigungsmittels (2) aktiviert wird und eine vorgegebene Zeitdauer abzählt, wobei insbesondere das bewegliche Teil (10) nach Ablauf der vorgegebenen Zeitdauer des Zählers oder des Verzögerungsgliedes nach unten aus der Grundstellung in die Freigabestellung fällt.

4. Vorrichtung zur Sicherung und/oder Überwachung von Verschlusselementen nach Anspruch 3, **dadurch gekennzeichnet, dass** das bewegliche Teil (10) infolge eines Ablaufs der vorgegebenen Zeitdauer des Zählers oder des Verzögerungsgliedes senkrecht nach unten aus der Grundstellung in die Freigabestellung fällt.

5. Vorrichtung zur Sicherung und/oder Überwachung von Verschlusselementen (1) nach Anspruch 4, **dadurch gekennzeichnet, dass** der Sensor (4), wenn dieser eine Bewegung detektiert hat, den Zähler oder das Verzögerungsglied, die Ausgabe des Alarmsignals aktiviert und/oder die Stärke des Magnetfeldes des Elektromagneten beeinflusst und/oder den Elektromagneten ausschaltet und so die Freigabestellung auslöst, wenn die vorgegebene Zeitdauer des Zählers oder des Verzögerungsgliedes abgelaufen ist.

6. Vorrichtung zur Sicherung und/oder Überwachung von Verschlusselementen (1) nach Anspruch 4 oder 5, **dadurch gekennzeichnet, dass** die Vorrichtung einen Schalter (8) beinhaltet, der durch ein Signal des Sensors (4) aktiviert wird, wenn dieser eine Bewegung und/oder Verlagerung des Betätigungsmittels (2) detektiert hat, wobei der aktivierte Schalter (8) den Zähler oder das Verzögerungsglied aktiviert, die Ausgabe eines Alarmsignals aktiviert und/oder die Stärke des Magnetfeldes des Elektromagneten (7) beeinflusst und/oder den Elektromagneten (7) ausschaltet und so die Freigabestellung auslöst, wenn die vorgegebene Zeitdauer des Zählers oder des Verzögerungsgliedes abgelaufen ist.

7. Vorrichtung zur Sicherung und/oder Überwachung von Verschlusselementen (1) nach einem der vorangehenden Ansprüche, **dadurch gekennzeichnet, dass** eine zentrale Steuereinheit eingerichtet ist, die mit der Vorrichtung (1) in Verbindung steht.

8. Vorrichtung zur Sicherung und/oder Überwachung von Verschlusselementen (1) nach Anspruch 7, wenn abhängig von Anspruch 3, **dadurch gekennzeichnet, dass** die zentrale Steuereinheit eingerichtet ist, ein über die Verbindung gesendetes Signal zu erhalten, wenn der Zähler oder das Verzögerungsglied aktiviert wird, und/oder das Abzählen der vorgegebenen Zeitdauer des Zählers oder Verzögerungsglied durch ein über die Verbindung gesendetes Signal zu unterbrechen.

9. Vorrichtung zur Sicherung und/oder Überwachung von Verschlusselementen (1) nach Anspruch 7 oder 8, **dadurch gekennzeichnet, dass** die zentrale Steuereinheit eingerichtet ist, die Freigabestellung mit einem über die Verbindung gesendeten Impuls auszulösen, ohne dass der Sensor (4) eine Bewegung und/oder Verlagerung des Betätigungsmittels (2) detektiert hat.

10. Vorrichtung zur Sicherung und/oder Überwachung von Verschlusselementen (1) nach einem der Ansprüche 2 bis 9, **dadurch gekennzeichnet, dass** die Vorrichtung (1) eine mit dem Sensor (4) verbundene Datenverarbeitungseinheit (9) beinhaltet, wobei insbesondere über die Datenverarbeitungseinheit (9) verschiedene auszulösende Aktionen der Vorrichtung in Abhängigkeit der Bewegung und/oder Verlagerung des Betätigungsmittels (2) einstellbar sind.

11. Vorrichtung zur Sicherung Verschlusselementen (1) nach einem der vorangehenden Ansprüche, **dadurch gekennzeichnet, dass** der Elektromagnet (7) und das mindestens eine magnetisierte oder magnetisierbare Gegenstück (6) senkrecht übereinander angeordnet sind, wobei sich der Elektromagnet (7) insbesondere vertikal unterhalb dem mindesten einen magnetisierten oder magnetisierbaren Gegenstück (6) befindet.

12. Vorrichtung zur Sicherung und/oder Überwachung von Verschlusselementen (1) nach einem der vorangehenden Ansprüche, **gekennzeichnet durch** ein Berechtigungsmittel, über das die Freigabestellung eingestellt und rückgängig gemacht werden kann, ohne dass ein Alarm ausgelöst wird, wobei das Berechtigungsmittel insbesondere einen Schlüssel, Zahlencode, Transponder und/oder Ausweis umfasst.

13. Vorrichtung zur Sicherung und/oder Überwachung von Verschlusselementen (1) nach einem der vorangehenden Ansprüche, **dadurch gekennzeichnet, dass** die Vorrichtung eine auf dem relativ zum Basisteil (5) beweglichen Teil (10) lösbar befestigte Abdeckung beinhaltet und dass das relativ zum Basisteil (5) bewegliche Teil (10) auf dem an dem Verschlusselement befestigten Basisteil (5) in die verschiedenen Stellungen verschiebbar ist.

14. System zur Sicherung und/oder Überwachung von Verschlusselementen (1) beinhaltend eine zentrale Steuereinheit mindestens eine, vorzugsweise mehrere, Vorrichtungen zur Sicherung und/oder Überwachung von Verschlusselementen (1) gemäß einem der Ansprüche 3-13 und eine oder mehrere Verbindungen, die die mindestens eine Vorrichtung zur Sicherung und/oder Überwachung von Verschlusselementen (1) mit der zentralen Steuereinheit zur zentralen Steuerung der mindestens einen Vorrichtung verbindet und über die die zentrale Steuereinheit ein gesendetes Signal erhält, wenn der Zähler oder das Verzögerungsglied der mindestens einen Vorrichtung zu Sicherung und/oder Überwachung von Verschlusselementen (1) aktiviert wird, und über die die zentrale Steuereinheit das Abzählen der vorgegebenen Zeitdauer des Zählers oder Verzögerungsglied der mindestens einen Vorrichtung zur Sicherung und/oder Überwachung von Verschlusselementen (1) durch ein gesendetes Signal unterbrechen kann.

15. System zur Sicherung und/oder Überwachung von Verschlusselementen nach Anspruch 14, **dadurch gekennzeichnet, dass** die Freigabestellung der mindestens einen Vorrichtung zur Sicherung und/oder Überwachung von Verschlusselementen (1)mit einem von der zentralen Steuereinheit über die eine oder mehreren Verbindungen gesendeten Impuls ausgelöst werden kann, ohne dass der Sensor (4) der mindestens einen Vorrichtung zur Sicherung und/oder Überwachung von Verschlusselementen (1) eine Bewegung und/oder Verlagerung des Betätigungsmittels (2) detektiert hat.

## Claims

1. A device for securing and/or monitoring closure elements (1), in particular emergency exit doors, with a movable actuating means for actuating a closure arrangement, wherein the device (1) is arranged in a range of movement, in particular below the movable actuating means (2), and has at least one base part (5) and a part (10) which is loaded by gravity and movable relative to the base part (5), which, after actuation of the actuating means (2), falls vertically downwards from a basic position under the action of gravity into a release position, an alarm being able to be triggered, **characterised in that** the part (10) which is movable relative to the base part (5) is held in the basic position by a magnetic force acting between an electromagnet (7) and at least one magnetized or magnetizable counterpart (6).

2. A device for securing and/or monitoring closure elements (1) according to claim 1, **characterised in that** the device includes a sensor (4) which is moved and/or is in operative contact with the actuating means (2), in particular by the movement and/or displacement of the actuating means (2), and which detects a movement and/or displacement of the actuating means (2).

3. A device for securing and/or monitoring closure elements (1) according to claim 2, **characterised in that** the device (1) includes a counter or a delay element which is activated as a result of a movement and/or displacement of the actuating means (2) detected by the sensor (4) and counts a predetermined period of time, wherein in particular the movable part (10) falls downwards from the basic position into the release position after the predetermined period of time of the counter or the delay element has expired.

4. A device for securing and/or monitoring closure elements according to claim 3, **characterised in that** the movable part (10) falls vertically downwards from the basic position into the release position as a result of the expiry of the predetermined time period of the counter or the delay element.

5. A device for securing and/or monitoring closure elements (1) according to claim 4, **characterised in that** the sensor (4), when it has detected a movement, activates the counter or the delay element, the output of the alarm signal and/or influences the strength of the magnetic field of the electromagnet and/or switches off the electromagnet and thus triggers the release position when the predetermined time period of the counter or the delay element has expired.

6. A device for securing and/or monitoring closure elements (1) according to claim 4 or 5, **characterised in that** the device includes a switch (8) which is activated by a signal from the sensor (4) when the latter has detected a movement and/or displacement of the actuating means (2), wherein the activated switch (8) activates the counter or the delay element, activates the output of an alarm signal and/or influences the strength of the magnetic field of the electromagnet (7) and/or switches off the electromagnet (7) and thus triggers the release position when the predetermined time period of the counter or the delay element has expired.

7. A device for securing and/or monitoring closure elements (1) according to one of the preceding claims, **characterised in that** a central control unit is set up which is connected to the device (1).

8. A device for securing and/or monitoring locking elements (1) according to claim 7, if dependent on claim 3, **characterised in that** the central control unit is arranged to receive a signal sent via the connection when the counter or delay element is activated and/or to interrupt the counting of the predetermined time period of the counter or delay element by a signal sent via the connection,

9. A device for securing and/or monitoring closure elements (1) according to claim 7 or 8, **characterised in that** the central control unit is arranged to trigger the release position with a pulse transmitted via the connection, without the sensor (4) having detected a movement and/or displacement of the actuating means (2).

10. A device for securing and/or monitoring closure elements (1) in accordance with one of claims 2 to 9, **characterised in that** the device (1) includes a data processing unit (9) connected to the sensor (4), wherein various actions of the device to be triggered can be set, in particular via the data processing unit (9), in dependence on the movement and/or displacement of the actuating means (2).

11. A device for securing closure elements (1) according to one of the preceding claims, **characterised in that** the electromagnet (7) and the at least one magnetised or magnetisable counterpart (6) are arranged vertically above one another, the electromagnet (7) being located in particular vertically below the at least one magnetised or magnetisable counterpart (6).

12. A device for securing and/or monitoring locking elements (1) according to one of the preceding claims, **characterised by** an authorisation means by means of which the release position can be set and reversed without triggering an alarm, wherein the authorisation means comprises in particular a key, numerical code, transponder and/or ID card.

13. A device for securing and/or monitoring locking elements (1) according to one of the preceding claims, **characterised in that** the device includes a cover releasably fixed on the part (10) which is movable relative to the base part (5), and **in that** the part (10) which is movable relative to the base part (5) is displaceable into the various positions on the base part (5) fixed to the locking element.

14. A system for securing and/or monitoring closure elements (1) comprising a central control unit at least one, preferably several, devices for securing and/or monitoring closure elements (1) according to one of claims 3-13 and one or more connections which connect the at least one device for securing and/or monitoring closure elements (1) to the central control unit for central control of the at least one device and via which the central control unit receives a transmitted signal, when the counter or the delay element of the at least one device for securing and/or monitoring closure elements (1) is activated, and via which the central control unit can interrupt the counting of the predetermined time period of the counter or delay element of the at least one device for securing and/or monitoring closure elements (1) by means of a transmitted signal.

15. A system for securing and/or monitoring closure elements according to claim 14, **characterised in that** the release position of the at least one device for securing and/or monitoring closure elements (1) can be triggered by a pulse transmitted by the central control unit via the one or more connections without the sensor (4) of the at least one device for securing and/or monitoring closure elements (D) having detected movement and/or displacement of the actuating means (2).

## Revendications

1. Dispositif destiné à sécuriser et/ou surveiller des éléments de fermeture (1), en particulier de portes d'issues de secours, avec un moyen d'actionnement mobile pour l'actionnement d'un dispositif de fermeture, le dispositif (1) étant disposé dans une zone de mouvement, en particulier sous le moyen d'actionnement mobile (2), et présentant au moins une partie de base (5) et une partie (10) chargée par la gravité et mobile par rapport à la partie de base (5), qui, après actionnement du moyen d'actionnement (2), tombe verticalement vers le bas d'une position de base sous l'action de la gravité dans une position de libération, une alarme pouvant être déclenchée, **caractérisé en ce que** la pièce (10) qui est mobile par rapport à la pièce de base (5) est maintenue dans la position de base par une force magnétique agissant entre un électroaimant (7) et au moins une contrepartie magnétisée ou magnétisable (6).

2. Dispositif destiné à sécuriser et/ou surveiller des éléments de fermeture (1) selon la revendication 1, **caractérisé en ce que** le dispositif comprend un capteur (4) qui est déplacé et/ou est en contact actif avec le moyen d'actionnement (2), en particulier par le mouvement et/ou le déplacement du moyen d'actionnement (2), et qui détecte un mouvement et/ou un déplacement du moyen d'actionnement (2).

3. Dispositif destiné à sécuriser et/ou surveiller des éléments de fermeture (1) selon la revendication 2, **caractérisé en ce que** le dispositif (1) comprend un compteur ou un élément de temporisation qui est activé par un mouvement et/ou un déplacement du moyen d'actionnement (2) détecté par le capteur (4) et qui compte une durée prédéterminée, la partie mobile (10) tombant notamment de la position de base à la position de libération après l'écoulement de la durée prédéterminée du compteur ou de l'élément de temporisation.

4. Dispositif destiné à sécuriser et/ou surveiller des éléments de fermeture selon la revendication 3, **caractérisé en ce que** la partie mobile (10) tombe verticalement vers le bas de la position de base dans la position de libération à la suite de l'expiration du temps prédéterminé du compteur ou de l'élément de temporisation.

5. Dispositif destiné à sécuriser et/ou surveiller des éléments de fermeture (1) selon la revendication 4, **caractérisé en ce que** le capteur (4), lorsqu'il a détecté un mouvement, active le compteur ou l'élément de temporisation, la sortie du signal d'alarme et/ou influence l'intensité du champ magnétique de l'électroaimant et/ou coupe l'électroaimant et déclenche ainsi la position de libération lorsque la durée prédéterminée du compteur ou de l'élément de temporisation est écoulée.

6. Dispositif destiné à sécuriser et/ou surveiller des éléments de fermeture (1) selon les revendications 4 ou 5, **caractérisé en ce que** le dispositif comprend un interrupteur (8) qui est activé par un signal du capteur (4) lorsque ce dernier a détecté un mouvement et/ou un déplacement du moyen d'actionnement (2), l'interrupteur (8) activé activant le compteur ou l'élément de temporisation, active la sortie d'un signal d'alarme et/ou influence l'intensité du champ magnétique de l'électroaimant (7) et/ou coupe l'électroaimant (7) et déclenche ainsi la position de libération lorsque la durée prédéterminée du compteur ou de l'élément de temporisation est écoulée.

7. Dispositif destiné à sécuriser et/ou surveiller des éléments de fermeture (1) selon l'une des revendications précédentes, **caractérisé en ce qu'**il est prévu une unité de commande centrale qui est reliée au dispositif (1).

8. Dispositif destiné à sécuriser et/ou surveiller des éléments de fermeture (1) selon la revendication 7, s'il dépend de la revendication 3, **caractérisé en ce que** l'unité de commande centrale est agencée pour recevoir un signal envoyé via la connexion lorsque l'élément compteur ou retardateur est activé et/ou pour interrompre le comptage de la période de temps prédéterminée de l'élément compteur ou retardateur par un signal envoyé via la connexion,

9. Dispositif destiné à sécuriser et/ou surveiller des éléments de fermeture (1) selon la revendication 7 ou 8, **caractérisé en ce que** l'unité centrale de commande est agencée pour déclencher la position de libération par une impulsion transmise par la liaison, sans que le capteur (4) ait détecté un mouvement et/ou un déplacement du moyen d'actionnement (2).

10. Dispositif destiné à sécuriser et/ou surveiller des éléments de fermeture (1) selon l'une des revendications 2 à 9, **caractérisé en ce que** le dispositif (1) comprend une unité de traitement de données (9) reliée au capteur (4), différentes actions du dispositif à déclencher pouvant être réglées, en particulier par l'intermédiaire de l'unité de traitement de données (9), en fonction du mouvement et/ou du déplacement du moyen d'actionnement (2).

11. Dispositif destiné à sécuriser des éléments de fermeture (1) selon l'une des revendications précédentes, **caractérisé en ce que** l'électroaimant (7) et la au moins une contrepartie magnétisée ou magnétisable (6) sont disposés verticalement l'un au-dessus de l'autre, l'électroaimant (7) se trouvant en particulier verticalement en dessous de la au moins une contrepartie magnétisée ou magnétisable (6).

12. Dispositif destiné à sécuriser et/ou surveiller des éléments de fermeture (1) selon l'une des revendications précédentes, **caractérisé par** un moyen d'autorisation au moyen duquel la position de libération peut être réglée et inversée sans déclencher d'alarme, le moyen d'autorisation comprenant notamment une clé, un code numérique, un transpondeur et/ou une carte d'identité.

13. Dispositif destiné à sécuriser et/ou surveiller des éléments de fermeture (1) selon l'une des revendications précédentes, **caractérisé en ce que** le dispositif comprend un couvercle fixé de manière amovible sur la partie (10) mobile par rapport à la partie de base (5), et **en ce que** la partie (10) mobile par rapport à la partie de base (5) peut être déplacée dans les différentes positions sur la partie de base (5) fixée à l'élément de fermeture.

14. Système destiné à sécuriser et/ou surveiller des éléments de fermeture (1) comprenant une unité de commande centrale, au moins un, de préférence plusieurs, dispositifs destinés à sécuriser et/ou surveiller des éléments fermeture (1) selon l'une des revendications 3 à 13 et une ou plusieurs connexions qui relient ledit au moins un dispositif destiné à sécuriser et/ou surveiller des éléments de fermeture (1) à l'unité de commande centrale pour la commande centrale du au moins un dispositif et par l'intermédiaire desquelles l'unité de commande centrale reçoit un signal transmis, lorsque le compteur ou l'élément de temporisation dudit au moins un destiné à sécuriser et/ou surveiller des éléments de fermeture (1) est activé, et par lequel l'unité de commande centrale peut interrompre le comptage de la période de temps prédéterminée du compteur ou de l'élément de temporisation du au moins un dispositif destiné à sécuriser et/ou surveiller des éléments de fermeture (1) au moyen d'un signal transmis.

15. Système destiné à sécuriser et/ou surveiller des éléments de fermeture selon la revendication 14, **caractérisé en ce que** la position de libération de l'au moins un dispositif destiné à sécuriser et/ou surveiller des éléments de fermeture (1) peut être déclenchée par une impulsion émise par l'unité de commande centrale par l'intermédiaire d'une ou de plusieurs connexions sans que le capteur (4) dudit au moins un dispositif de sécurisation et/ou de surveillance d'éléments de fermeture (D) ait détecté un mouvement et/ou un déplacement du moyen d'actionnement (2).
